# FASCICULE DE BREVET EUROPEEN

(11) **EP 0 755 343 B1**
(45) Date de publication et mention de la délivrance du brevet: **26.11.1997**
(21) Numéro de dépôt: 95916726.3
(22) Date de dépôt: 07.04.1995
(51) Int. Cl.: B61B 12/02

(54) **DISPOSITIF D'EMBARQUEMENT POUR TELESIEGE A PINCES FIXES**
EINSTEIGVORRICHTUNG FÜR EINEN SESSELLIFT MIT FESTEN KLEMMEN
EMBARKING DEVICE FOR CHAIRLIFT WITH FIXED CLAMPS

(30) Priorité: 15.04.1994 FR 9404542
(43) Date de publication de la demande: 29.01.1997
(73) Titulaire: Jouneau, Jean-Pierre, 73700 La Rosière Montvalezan (FR)
(72) Inventeur: Jouneau, Jean-Pierre, 73700 La Rosière Montvalezan (FR)
(74) Mandataire: Schulz, Jean-Alain
(86) Numéro de dépôt international: FR9500450
(87) Numéro de publication internationale: WO9528309

(56) Documents cités:
- EP-A- 0 430 091
- FR-A- 2 416 821
- US-A- 3 548 753
- US-A- 3 602 361

## Description

L'invention concerne un dispositif d'embarquement pour télésiège à pinces fixes. L'invention concerne plus particulièrement un dispositif d'embarquement pour télésiège à câble et à véhicules à pinces fixes.

L'un des soucis principaux des fabricants de télésièges ainsi que les acheteurs de ces télésièges est d'obtenir le meilleur rapport coût/débit horaire en ayant une sécurité optimale principalement pour les usagers mais aussi pour le matériel.

Deux grandes catégories de télésièges existent, à savoir :

Le télésiège à véhicules débrayables est un télésiège ayant un haut débit donc une vitesse de câble importante mais qui nécessite en gare d'embarquement ou en gare de débarquement de débrayer le véhicule sur un circuit secondaire de manière que les skieurs puissent être chargés et déchargés à des vitesses en adéquation avec leur sécurité. De tels dispositifs apportent une bonne sécurité et un grand débit mais nécessitent un investissement initial conséquent et une maintenance importante du fait du circuit secondaire de débrayage et des fatigues occasionnées aux pinces débrayables des véhicules subissant une multitude de cycles embrayage/débrayage (quatre sur un aller/retour de véhicule).

La deuxième catégorie de télésièges est dite à véhicule à pinces fixes. Dans cette catégorie de télésièges, les véhicules ne sont pas débrayables du câble transporteur. De fait, pour assurer la sécurité des usagers à la gare d'embarquement et à la gare de débarquement, un tel télésiège ne peut avoir de débit aussi important que ceux des télésièges débrayables. La principale limite du débit d'un télésiège à pinces fixes est due à la limite imposée par la vitesse relative du véhicule par rapport à l'usager. De tels dispositifs à véhicules à pinces fixes sont bien entendu d'un coût bien inférieur aux dispositifs à pinces débrayables.

Les constructeurs de télésièges à pinces fixes afin d'augmenter le débit de leurs télésièges ont mis au point des dispositifs d'embarquement mettant en mouvement le ou les usagers. De ce fait, pour une vitesse relative véhicule/usager constante, en donnant une vitesse initiale aux usagers, on augmente de cette vitesse initiale la vitesse de translation du câble et donc on augmente le débit horaire du télésiège à pinces fixes.

De façon connue, notamment dans les documents EP-A-430 091 et AT-A-3427/87, de tels dispositifs d'embarquement pour télésièges à pinces fixes comprennent une bande transporteuse se déplaçant à une vitesse continue synchronisée avec la vitesse du câble du télésiège et en amont de laquelle existe une rampe inclinée d'accélération pour faire passer le ou les usager(s) d'une vitesse sensiblement nulle jusqu'à sensiblement la vitesse constante de ladite bande transporteuse. Par ce principe le ou les usager(s) sont d'une part accélérés de v = 0 à v = v1 = constante par la rampe inclinée d'accélération puis passent sur la bande transporteuse défilant à une vitesse constante v1 et, sur cette bande transporteuse sont rattrapés par le véhicule à pinces fixes circulant à une vitesse constante v2 supérieure à v1.

De tels dispositifs ont leur limite dans la mesure où l'accélération induite par la rampe inclinée d'accélération, et donc la vitesse v1 de la bande de transport est limitée d'une part par la sécurité de l'usager et d'autre part par la longueur de la rampe inclinée d'accélération.

L'un des buts de la présente invention est de permettre pour une accélération donnée de diminuer sensiblement la distance de la bande d'accélération. Inversement, un autre but de la présente invention est de permettre pour une longueur donnée de bande d'accélération d'obtenir une vitesse v1 de sortie supérieure à celle connue de l'art antérieur.

A cet effet, l'invention concerne un dispositif d'embarquement pour télésiège à câble et à véhicules à pinces fixes comprenant au moins une bande transporteuse se déplaçant à une vitesse continue synchronisée avec la vitesse du câble du télésiège, comprenant en outre en amont de la bande transporteuse au moins une bande d'accélération pour faire passer au moins un usager chaussé de skis d'une vitesse sensiblement nulle jusqu'à sensiblement la vitesse constante de ladite bande transporteuse, et en amont de la bande d'accélération, un chemin d'accès et de files d'attente. Selon l'invention, la bande d'accélération est sensiblement surélevée par rapport à la bande transporteuse de telle sorte que la partie avant des skis ne vient au contact de la bande transporteuse que lorsque le centre d'inertie de l'usager passe au delà de l'extrémité avale de la bande d'accélération.

Un tel dispositif a pour avantage d'assurer une meilleure sécurité de l'usager dont l'avant du ski ne portera pas sur le tapis à vitesse constante avant que l'usager ne soit effectivement porté à ladite vitesse constante. Outre la sécurité améliorée de l'usager, un tel dispositif permet de réduire la longueur de la bande transporteuse.

Un autre but de la présente invention est de faire en sorte que la bande d'accélération dispose de moyens de sécurité et de maintien en accélération supplémentaires de l'usager de telle sorte que l'accélération appliquée à la bande d'accélération et donc à l'usager puisse être supérieure aux accélérations de l'art antérieur tout en maintenant une sécurité maximale de l'usager. A cet effet, l'invention concerne un dispositif d'embarquement pour télésièges tel que décrit ci-dessus, la bande d'accélération comportant en outre une pluralité de couloirs notamment en nombre équivalent au nombre de places sur chaque véhicule, chaque couloir étant pourvu de part et d'autre d'une rampe mobile (main courante) accélérée de façon synchrone avec la bande d'accélération.

De ce fait, l'usager dispose d'un point d'appui supplémentaire outre les points d'appui de ses skis sur la bande d'accélération. L'ensemble de ces points d'appui subissent la même accélération au même moment.

D'autres buts et avantages de la présente invention résulteront de la description qui va suivre en référence aux dessins annexés dans lesquels :
- La figure 1 est une vue schématique de côté d'un dispositif d'embarquement pour télésiège selon l'invention.
- La figure 2 est une vue schématique de dessus de la représentation de la figure 1.
- La figure 3 est une vue suivant la flèche A de la représentation de la figure 1.

L'invention concerne un dispositif d'embarquement pour usagers de télésièges à entraînement par câble et à véhicules à pinces fixes.

Dans la description qui va suivre les notions d'amont et d'aval doivent être compris relativement au sens de déplacement de l'usager. L'usager se déplaçant de l'amont vers l'aval.

Le dispositif d'embarquement d'usagers selon l'invention comporte d'amont en aval un système d'accélération 1 permettant de faire passer un usager chaussé de skis d'une vitesse initiale sensiblement nulle jusqu'à une vitesse v1 ; ce système d'accélération 1 est suivi d'un système de transport 2 du ou des usagers chaussés de skis permettant le transport à la vitesse constante v1 du ou des usagers sur une certaine distance.

Le système de transport 2 fait aussi office d'embarcadère du ou des usagers sur les véhicules 4 à pinces fixes 7 du télésiège 3 à câbles 5. Lesdits véhicules 4 étant animées d'une vitesse constante v2 supérieure à la vitesse constante v1 du système de transport.

Le système d'accélération 1 selon le mode de réalisation représenté sur les figures comprend une bande transporteuse 2a tournant entraînée par un moteur (non représenté) dont la face supérieure est horizontale et se déplace d'amont en aval selon un mouvement cyclique synchronisé d'accélération / décélération de v = 0 à v = v1 puis de v = v1 à v = 0.

Le système d'accélération 1 comporte en outre des mains courantes 8 mobiles définissant un certain nombre de couloirs 9 notamment en nombre équivalent au nombre de places 16 sur chaque véhicule 4. Ces mains courantes mobiles 8 sont soumises au même mouvement cadencé que la bande d'accélération 1a du système d'accélération 1. De ce fait, le ou les usagers subissant l'accélération disposent d'un point d'appui supplémentaire de la main sur les mains courantes 8. Ainsi l'usager ou les usagers ne risquent pas de basculer en arrière sous l'effet de l'accélération sur leur propre inertie.

L'extrémité amont du système d'accélération 1 comporte des moyens de transition 11 entre le chemin de fil d'attente 10 et le système d'accélération 1. Ces moyens de transition 11 ont pour but de positionner la partie avant des skis à quelques centimètres au dessus de la bande d'accélération 1a de telle manière que les usagers en attente ne soient pas entraînés par la bande d'accélération 1a alors que des usagers y sont déjà présents.

Un autre but de ces moyens de transition 11 est de limiter les forces de frottement de la partie arrière des skis d'un usager entraîné par la bande d'accélération 1a du système d'accélération 1.

Dans le mode de réalisation représenté sur les figures ces moyens de transition 11 sont des moyens de rouleaux libres 11. Ces moyens de rouleaux 11 ont un axe de rotation perpendiculaire au sens d'accélération du système d'accélération 1. Les moyens de rouleaux 11 sont disposés ou ont un diamètre tel qu'il créés une dénivellation 15 négative avec le système d'accélération 1 de telle sorte que le ou les usagers en attente ont la partie avant de leurs skis positionnée à quelques centimètres au dessus de la bande d'accélération 1a du système d'accélération 1.

Ces moyens de rouleaux 11 peuvent être indifféremment un rouleau unique 11 pour l'ensemble des couloirs 9 ou plusieurs rouleaux 11 de même axe 17, chacun destiné à un couloir 9 et étant libre en rotation indépendamment des autres.

L'extrémité avale du système d'accélération 1 est prolongée par le système de transport 2. Le système de transport 2 selon le mode de réalisation représenté sur les figures comprend une bande transporteuse 2a tournante entraînée par un moteur (non représenté) à une vitesse constante v1 et dont la face supérieure est horizontale et se déplace d'amont en aval.

La face supérieure de la bande transporteuse 2a est en légère dénivellation 13 par rapport à la bande d'accélération 1a du système d'accélération 1. De ce fait, la partie avant des skis du ou des usagers accélérés ne vient au contact de la bande transporteuse 2a que lorsque le centre d'inertie du ou des usagers passe au delà de l'extrémité aval de la bande d'accélération 1a.

Le système de transport 2 constitue aussi le système embarcadère du ou des usagers sur les véhicules 4 du télésiège 3.

Le procédé d'embarquement du ou des usagers sur le véhicule 4 du télésiège 3 est équivalent à celui existant lorsque le ou les usagers attendent l'arrivée du véhicule de façon statique. La seule différence provient du fait que dans la présente invention le ou les usagers ont une vitesse initiale v1, et le véhicule 4 du télésiège 3 a une vitesse v2 représentant la somme de la vitesse v1 avec une vitesse d'embarquement classiquement utilisée dans les dispositifs d'embarquement d'usagers statiques.

A l'extrémité aval du système de transport 2 est réalisé un dénivelé 14 négatif de l'ordre de 1 à 2 mètres pour éviter en cas de chute d'un ou de plusieurs usagers, que ces derniers ne soient heurtés par le véhicule 4 qui était destinée à les charger.

Le dispositif d'embarquement selon l'invention comporte en outre en amont du système d'accélération 1 des moyens de cadencement 12 mobiles entre deux positions extrêmes cadencées à savoir :
- une position fermée où il bloque l'accès du ou des usagers au système d'accélération ;
- et une position ouverte où il libère l'accès au système d'accélération 1 (en pointillés fig 2).

Dans la forme de réalisation représentée sur les figures, les moyens de cadencement 12 comprennent des portillons de cadencement 12, chacun bloquant ou libérant l'accès d'un couloir 9 associé.

Le fonctionnement du dispositif va être maintenant décrit en suivant les étapes successives subies par un usager embarqué.

L'usager se présente en face d'un des couloirs 9, la partie avant des skis étant surélevée par rapport à la bande d'accélération 1a du système d'accélération 1 grâce aux rouleaux libres 11. Le portillon cadencé est en position fermé.

La bande d'accélération 1a est à l'arrêt, le portillon cadencé passe en position ouverte, l'usager s'avance en s'aidant de la main courante 8 elle aussi à l'arrêt. A ce stade, au moins la partie avant des skis de l'usager est au contact de la bande d'accélération 1a, l'usager ayant pris appui en outre sur la main courante 8.

La bande d'accélération 1a et la main courante 8 ainsi que l'usager sont soumis au cycle d'accélération du système d'accélération. Le portillon cadencé passe en position fermée. A l'extrémité aval du système d'accélération 1 la partie avant des skis de l'usager est surélevée à quelques centimètres au dessus du système de transport de telle manière que l'ensemble usager / skis peut encore subir une accélération sans qu'il y ait de distorsion entre la vitesse constante du système de transport et le mouvement accéléré du système d'accélération 1. Lorsque le centre de gravité de l'usager passe l'extrémité aval du système d'accélération 1, l'usager bascule vers la bande de transport du système de transport 2, sa vitesse étant à ce moment là sensiblement égale à la vitesse v1 du système de transport 2.

Les étapes ci-dessus sont synchronisées avec le véhicule 4 du télésiège 3 de telle manière qu'une fois l'usager sur le système de transport 2, ledit véhicule considéré animé d'une vitesse v2 supérieure à v1 vienne cueillir l'usager avant l'extrémité aval du système de transport 2.

Parallèlement à cette phase d'embarquement de l'usager, le système d'accélération 1 décélère de la vitesse v1 à v = 0, les portillons cadencés 12 passent en position ouverte, un nouvel usager pénètre au moins partiellement dans le couloir 9 et est accéléré jusqu'au système de transport 2 selon les étapes précédemment décrites.

Le nouvel usager arrive sur le système de transport 2 après le passage du véhicule 4 du télésiège 3 destinée au premier usager.

Grâce au dispositif selon l'invention, il est possible d'obtenir à des coûts bien moindres des débits skieurs équivalents à ceux de télésièges à pinces débrayables. On pourra ainsi obtenir des vitesses v2 de véhicules à pinces fixes de l'ordre de 3,5 à 4 mètres / seconde par rapport aux vitesses classiques connues sur les télésièges à véhicules à pinces fixes et à embarquement statique qui sont de l'ordre de 2,30 à 2,5 mètres / seconde.

## Revendications

1. Dispositif d'embarquement pour télésiège (3) à câble (5) et à véhicules (4) à pinces fixes (7) comprenant au moins un système de transport (2) ayant une bande transporteuse (2a) se déplaçant à une vitesse constante v1 synchronisée avec la vitesse v2 du câble (5) du télésiège (3), en amont du système de transport (2), un système d'accélération (1) ayant au moins une bande d'accélération (1a) pour faire passer au moins un usager chaussé de skis d'une vitesse sensiblement nulle jusqu'à sensiblement la vitesse v1 constante de ladite bande transporteuse (2a) et en amont de la bande d'accélération (1a), un chemin d'accès et de file d'attente (10), caractérisé en ce que la face supérieure de la bande transporteuse (2a) est sensiblement en dénivellation (13) négative par rapport à la face supérieure de la bande d'accélération (1a) de sorte que l'avant des skis ne vient au contact de la bande transporteuse (2a) que lorsque le centre d'inertie de l'usager passe au delà de l'extrémité aval de la bande d'accélération (1a), la bande d'accélération (1a) comportant une pluralité de couloirs (9) notamment en nombre équivalent au nombre de places (16) sur chaque véhicule (4) d'axe selon le sens d'accélération, chaque couloir (9) étant séparé du précédent et du suivant par une main courante (8) mobile subissant de façon synchrone la même accélération que la bande d'accélération (1a).

2. Dispositif selon la revendication 1 caractérisé en ce qu'il présente en amont de la bande d'accélération (1a), des moyens de cadencement (12) synchronisé avec la bande d'accélération (1a) et la vitesse du câble (5) du télésiège (3) pour synchroniser l'accès du ou des usager(s) sur la bande d'accélération (1a) avec le véhicule (4) qui leur est destinée.

3. Dispositif selon les revendications 1 ou 2 caractérisé en ce que chaque couloir (9) présente en amont un portillon de cadencement (12) mobile entre deux positions extrêmes cadencées à savoir une position fermée où il bloque l'accès du couloir (9) associé et une position ouverte où il libère l'accès du couloir (9) associé.

4. Dispositif selon l'une quelconque des revendications 1 à 3 caractérisé en ce qu'il présente en amont de la bande d'accélération (1a) des moyens de transition (11) pour surélever l'avant des skis du ou des usagers en attente et/ou pour limiter les forces de frottement de la partie arrière des skis quant la partie avant est entraînée par la bande d'accélération (1a).

5. Dispositif selon la revendication 4 caractérisé en ce que les moyens de transition (11) sont des moyens de rouleau (11) libre en rotation disposés transversalement à la bande d'accélération (1a) et créant une dénivellation (15) par rapport à la face supérieure de la bande d'accélération (1a).

6. Dispositif selon la revendication 5 caractérisé en ce que les moyens de rouleau (11) comprennent une pluralité de rouleaux (11) libres et indépendants, chacun associé à un couloir (9) de la bande d'accélération (1a).

7. Dispositif selon l'une quelconque des revendications 1 à 6 caractérisé en ce qu'il comprend un dénivelé (14) négatif de l'ordre de 1 à 2 mètres à l'extrémité aval du système de transport (2).

## Claims

1. A boarding device for a chairlift (3) having cables (5) and vehicles (4) with fixed clamps (7) comprising at least a transportation system (2) having a conveying belt (2a) moving at a constant speed v1 synchronised with the speed v2 of the cable (5) of the chairlift (3), upstream from the transportation system (2), an accelerating system (1) having at least an accelerating belt (1a) allowing at least a user having skis on, to go from a speed substantially equal to zero to the substantially constant speed v1 of said conveying belt (2a) and upstream from the accelerating belt (1a), an access path and a queue line (10), characterised in that the upper face of the conveying belt (2a) is substantially at a negative difference in Level (13) with respect to the upper face of the accelerating belt (1a) so that the front part of the skis comes into contact with the conveying belt (2a) only when the user's center of inertia goes beyond the downstream end of the accelerating belt (1a), the accelerating belt (1a) including a plurality of lanes (9) whose number is notably equivalent to the number of seats (16) on each vehicle (4), and whose axis is in the direction of or faces the acceleration, each lane (9) being separated from the previous one and the following one by means of a mobile handrail (8) which is synchronously submitted to the same acceleration as the accelerating belt (1a).

2. A device according to claim 1, characterised in that it has, upstream from the accelerating belt (1a), pace means (1a) synchronised with the accelerating belt (1a) and the speed of the cable (5) of the chairlift (3) for synchronising the user(s)' access on the accelerating belt (1a) with the vehicle (4) which he/she (they) shall board on.

3. A device according to claims 1 or 2, characterised in that each lane (9) has a mobile pace gate (12) located upstream and between two extreme paced positions, i.e. a closed position wherein the access to the associated lane (9) is prohibited and an open position wherein the access to the associated lane (9) is authorised.

4. A device according to any one of claims 1 to 3, characterised in that it has, upstream from the accelerating belt (1a) transition means (11) for raising the front part of the user(s)' skis in the queue line and/or for limiting the frictional forces of the rear part of skis when the front part is carried away by the accelerating belt (1a).

5. A device according to claim 4, characterised in that the transition means (11) are rotating idle roller means (11) disposed crosswise with respect to the accelerating belt (1a) and creating in Level (15) with respect to the upper face of the accelerating belt (1a).

6. A device according to claim 5, characterised in that the roller means (11) comprise a plurality of idle and independent rollers (11), each one being associated with a lane (9) of the accelerating belt (1a).

7. A device according to any one of claims 1 to 6, characterised in that it comprises a negative difference in Level (14) in the range of 1 to 2 meters at the downstream end of the transportation system (2).

## Patentansprüche

1. Einstiegvorrichtung für Sessellift (3) mit Seil (5) und Fahrzeugen (4) mit festen Greifern (7), die mindestens ein Transportsystem (2) mit einem Transportband (2a), das sich mit einer konstanten, mit der Geschwindigkeit v2 des Seils (5) des Sessellifts (3) synchronisierten Geschwindigkeit v1 bewegt, ein dem Transportsystem (2) vorgelagentes Beschleunigungssystem (1) mit mindestens einem Beschleunigungsband (1a), um mindestens einen mit Skiern angezogenen Fahrgast von einer Geschwindigkeit von etwa null auf etwa die konstante Geschwindigkeit v1 des besagten Transportbands (2a) zu versetzen, und , einen dem Beschleunigungsband vorgelagenten (1a) Zugangs- und Warteschlangenweg (10) enthält dadurch gekennzeichnet, dass die obere Seite des Transportbands (2a) etwa einen negativen Niveauunterschied (13) in Bezug auf die obere Seite des Beschleunigungsbands (1a) aufweist, so dass der vordere Teil der Skier erst dann mit dem Transportband (2a) in Kontakt tritt, wenn das Trägheitszentrum des Fahrgastes das nachgelagerte Ende des Beschleunigungsbands (1a) überschreitet, wobei das Beschleunigungsband (9) eine Vielzahl von Bahnen (9) aufweist, deren Anzahl insbesondere der Platzanzahl (16) auf jedem Fahrzeug (4) mit einer Achse entsprechend der Beschleunigungsrichtung entspricht, wobei jede Bahn (9) von der vorherigen und der nächsten anhand eines mobilen Handlaufs (8) getrennt ist, der synchron mit der gleichen Geschwindigkeit beaufschlagt ist wie das Beschleunigungsband (1a).

2. Vorrichtung nach Anspruch 1, dadurch gekennzeichnet, dass sie vor dem Beschleunigungsband (1a) Taktmittel (12) aufweist, die mit dem Beschleunigungsband (1a) und der Geschwindigkeit des Seils (5) des Sessellifts (3) synchronisiert sind, um den Zugang des Fahrgastes oder der Fahrgäste auf das Beschleunigungsband (1a) mit dem ihnen zugeordneten Fahrzeug (4) zu synchronisieren.

3. Vorrichtung nach den Ansprüchen 1 oder 2, dadurch gekennzeichnet, dass jeder Bahn (9) ein Takttor (12) vorgelagert ist, das zwischen zwei extremen, getakteten Positionen beweglich ist, nämlich einer geschlossenen Position, in der es den Zugang zur jeweiligen Bahn (9) sperrt, und einer geöffneten Position, in der es den Zugang zur jeweiligen Bahn (9) freigibt.

4. Vorrichtung nach einem der Ansprüche 1 bis 3, dadurch gekennzeichnet, dass dem Beschleunigungsband (1a) Transitionsmittel (11) vorgelagert sind, um den vorderen Teil der Skier des wartenden Fahrgastes oder der wartenden Fahrgäste anzuheben und/oder die Reibungskräfte des hinteren Teils der Skier zu begrenzen, wenn der vordere Teil vom Beschleunigungsband (1a) mitgenommen wird.

5. Vorrichtung nach Anspruch 4, dadurch gekennzeichnet, dass es sich bei den Transitionsmitteln (11) um rotationsfreie Rollenmittel (11) handelt, die quer zum Beschleunigungsband (1a) angeordnet sind und einen Niveauunterschied (15) in Bezug auf die obere Seite des Transportbands (1a) herstellen.

6. Vorrichtung nach Anspruch 5, dadurch gekennzeichnet, dass die Rollenmittel (11) eine Vielzahl von freien und unabhängigen Rollen (11) umfassen, die jeweils einer Bahn (9) des Beschleunigungsbands (1a) zugeordnet sind.

7. Vorrichtung nach einem der Ansprüche 1 bis 6, dadurch gekennzeichnet, dass sie einen negativen Niveauunterschied (14) in der Grössenordnung von 1 bis 2 Motern am nachgelagenten Ende des Transportsystems (2) aufweist.
